# EUROPÄISCHE PATENTSCHRIFT

(11) **EP 0 271 490 B1**
(45) Veröffentlichungstag und Bekanntmachung des Hinweises auf die Patenterteilung: **04.12.1991**
(21) Anmeldenummer: 86905276.1
(22) Anmeldetag: 23.08.1986
(51) Int. Cl.: H01R 17/12

(54) **ANTENNENSTECKDOSE**
AERIAL PLUG SOCKET
PRISE POUR ANTENNES

(30) Priorität: 28.08.1985 DE 3530722
(43) Veröffentlichungstag der Anmeldung: 22.06.1988
(73) Patentinhaber: HANS KOLBE & CO., 31162 Bad Salzdetfurth (DE)
(72) Erfinder: BURKERT, Manfred, D-3205 Bockenem 1 (DE); HEISE, Sieghard, D-3202 Bad Salzdetfurth (DE)
(86) Internationale Anmeldenummer: EP8600497
(87) Internationale Veröffentlichungsnummer: WO8701520

(56) Entgegenhaltungen:
- DE-A- 2 733 200
- FR-A- 2 191 296
- GB-A- 1 538 644

## Beschreibung

Die Erfindung bezieht sich auf eine Antennensteckdose für hohe Frequenzbereiche nach dem Oberbegriff des Anspruchs 1.

Bisher auf dem Markt befindliche Antennensteckdosen übertragen unter Einhaltung der dafür gestellten Anforderungen an die HF-Dichtigkeit und damit zusammenhängend an die Anschlußtechnik der Koaxialkabel sowohl beim Innenleiter als auch beim Außenleiter Frequenzen bis zu ca. 860 MHz. In vermehrtem Maß wird nun gewünscht, Antennensteckdosen auch für sehr hohe Frequenzen tauglich zu machen, um auch von Satelliten empfangene Signale nach Umsetzung und Aufbereitung in dem oberhalb von 860 MHz liegenden Frequenzbereich, insbesondere in Kabelfernsehanlagen, übertragen zu können. Die Übertragung und Auskopplung dieser sehr hohen Frequenzen stellt besondere Anforderungen hinsichtlich der HF-Dichtigkeit und damit zusammenhängend an die Anschlußtechnik der Koaxialkabel.

Bei einer bereits im Gebrauch befindlichen Antennensteckdose mit den Merkmalen des Oberbegriffs des Anspruchs 1 ist der nach Art einer Klemmschelle wirkende schwenkbare metallene Klemmarm lediglich um eine parallel zur Längsachse des einzuschiebenden Koaxialkabels verlaufende Achse schwenkbar. Die Klemmfläche und die Klemmauflage sind durchgehend glatt geformt. Es hat sich gezeigt, daß mit Hilfe einer derartigen Klemmvorrichtung für den Außenleiter des Koaxialkabels die Anforderungen hinsichtlich der HF-Dichtigkeit und der Mechanik insbesondere auch hinsichtlich der Zugentlastung nicht erfüllt werden können. Dies gilt insbesondere bei der Befestigung und beim elektrischen Anschluß von Kabeln unterschiedlichster Durchmesser.

Der Erfindung liegt die Aufgabe zugrunde, eine Antennensteckdose nach dem Oberbegriff des Anspruchs 1 hinsichtlich der HF-Dichtigkeit und damit zusammenhängend der Anschlußtechnik für sehr hohe Frequenzen und insbesondere für Frequenzen bis ca. 1,8 GHz tauglich zu machen.

Diese Aufgabe wird erfindungsgemäß vor allem dadurch gelöst, daß der Klemmarm um eine in Einschubrichtung hinter der Innenleiter-Klemmvorrichtung liegende, quer zur Anschlußkabellängsachse verlaufende Achse schwenkbar und in seitlichen Führungen nach oben anschlagbegrenzt senkrecht zur Anschlußkabellängsachse verschiebbar am Grundträger gelagert und in der Betriebslage gegen den Außenleiter verschraubbar ist. Hierdurch wird erreicht, daß auch Kabel mit unterschiedlichsten Durchmessern stets vollflächig mit vollständigem elektrischem Kontakt gehalten und auch vollständig zugentlastet werden können. Im Gegensatz zu den bekannten geschilderten Zellen, bei denen bei unterschiedlichen Durchmessern der zu befestigenden Koaxialkabel nur mit einem Teil der Klemmflächen und der Klemmauflage Preß- und Kontaktdruck auf den Außenleiter des Kabel ausgeübt werden kann, paßt sich der Klemmarm nach der Erfindung infolge der Schwenk- und senkrechten Verschiebbarkeit den unterschiedlichen Durchmessern der Kabelaußenleiter derart an, daß stets auf der vollen Klemmfläche ein vollständiger Kontakt und vollständiger Andruck in mechanischer Hinsicht gesichert ist. Somit ist auch für die sehr hohen Frequenzen ein sicherer elektrischer Kontakt und eine sichere Zugentlastung erreicht.

Eine besonders zweckmäßige Bauform, die auch leicht handhabbar ist, wird durch die Merkmale des Anspruchs 2 erreicht. Die Führungen lassen sich einfach ausbilden und am Grundträger befestigen, und es kann der Klemmarm mit seinen Schwenkzapfen einfach eingeführt und durch einfache Verformung an den oberen Schlitzenden eine Anschlagbegrenzung vorgenommen werden.

Eine besonders günstige Gestaltung sowohl hinsichtlich der Kontaktgabe als auch hinsichtlich der Zugentlastung auch bei den unterschiedlichsten Kabeldurchmessern wird durch die Rippung nach Anspruch 3 erreicht. Die Wirkung der klemmenden Rippen wird noch verstärkt durch die Gestaltung der Rippenhöhen nach Anspruch 4. Bei gleicher Kraftentwicklung beim Festschrauben des Klemmarms wird der Preßdruck auf den Außenleiter und auch auf die mit erfaßte isolierende Kabelumhüllung kräftiger wegen der durch die Rippung verminderten Auflagefläche, also einen Linienkontakt. Es wird somit auch die Zugentlastung entscheidend verbessert. In Verbindung mit der senkrechten Verschiebbarkeit des Klemmarms wird insgesamt eine außerordentlich sichere und allen Durchmesser unterschieden sich anpassende Kontaktgabe und Festlegung des Kabels erzielt.

Eine Verbesserung der Abschirmwirkung insbesondere hinsichtlich der zu übertragenden sehr hohen Frequenzen wird mit der Maßnahme nach dem Anspruch 5 erreicht. Diese Abschirmwirkung wird ganz wesentlich verbessert durch die seitlichen Schirmwände entsprechend der Maßnahme nach dem Anspruch 6. Die Maßnahme nach dem Anspruch 7 wiederum führt zu einem sicheren Massekontakt und damit zu einer noch verstärkten Abschirmwirkung des Klemmarms in Verbindung mit den Schirmwänden innerhalb der Dose.

Durch die Maßnahmen nach dem Anspruch 8 wird erreicht, daß der Schwenkmechanismus für den Schwenkarm erst dann wirkt, wenn der Klemmarm bis zu der Anschlagbegrenzung innerhalb der seitlichen Führungen hochgezogen worden ist. Die Metallzunge wirkt nach Art einer Federzunge und führt so zu einer selbsttätigen Arretierung in der Schwenkstellung des Klemmarms, so daß der Klemmarm beim Montieren der anzuschließenden Koaxialkabel nicht unbeabsichtigt herunterfallen kann.

Bei einer Antennensteckdose für den gleichzeitigen Anschluß zweier paralleler Koaxialkabel bringt unter Anwendung der vorher geschilderten und gekennzeichneten Merkmale die Maßnahme nach dem Anspruch 9 eine außerordentlich einfache Bauform mit der geschilderten sicheren Kontaktgabe, Zugentlastung und Abschirmung mit sich.

In weiterer Ausgestaltung der Erfindung wird auch der Anschluß der Innenleiter der anzuschließenden Koaxialkabel hinsichtlich der geschilderten Anforderungen an die sehr hohen Frequenzen entscheidend verbessert. Dies wird bei einer Antennensteckdose, bei der jede Klemmvorrichtung für den Innenleiter aus einem auf dem Grundträger gehaltenen Widerlager aus Isolierstoff mit einem zum Doseninnern führenden Anschlußkontakt und einem Andrückelement mit einem sich in der Betriebslage gegen den eingeschobenen Innenleiter legenden und diesen gegen den Anschlußkontakt pressenden Druckstück aus Isolierstoff durch die Maßnahmen nach Anspruch 10 erreicht. Bei dieser Ausgestaltung der Klemmvorrichtung für den Innenleiter ist es möglich, eine mechanische und elektrisch sichere Kontaktierungsmöglichkeit zu erreichen, die mit äußerst kleinen und kurzen elektrisch leitenden und damit HF-Energie abstrahlenden Bauteilen auszukommen. Es wird eine außerordentlich kompakte Gestalt der Klemmvorrichtung für den Innenleiter erreicht, bei der lediglich der Innenleiter des anzuschließenden Kabels und das kurze, auf dem Widerlager aufliegende Drahtende, und damit äußerst kleine und kurze elektrisch leitende Bauteile vorhanden sind.

Durch die Maßnahme nach Anspruch 11 wird erreicht, daß beim Anziehen des Andrückelements eine Verformung des Kabelinnenleiters auf dem quer liegenden Drahtende erzielt wird und damit eine Erhöhung der Sicherheit der mechanischen und elektrischen Anlage des Innenleiters. Diese Sicherheit kann noch durch die Maßnahme nach Anspruch 12 erhöht werden, wodurch eine verstärkte Verformung des Innenleiters auf dem Drahtende erzielt wird.

Die in den Ansprüchen 13 bis 16 gekennzeichneten Merkmale bzw. Maßnahmen dienen der weiteren Ausgestaltung der Klemmvorrichtung für den Innenleiter nach der Erfindung hinsichtlich der Kompaktheit, der sicheren Führung und der sicheren Kontaktgabe und Halterung. Sämtliche verwendete Teile sind einfach gestaltet und sicher zueinander angeordnet und aneinander geführt.

Merkmale, weitere Vorteile und Einzelheiten der Erfindung werden anhand eines Ausführungsbeispiels der Erfindung anhand der Zeichnung erläutert. Es zeigen:
Fig. 1 eine schaubildliche, explosionsartig auseinandergezogene Darstellung einer Antennensteckdose nach der Erfindung,
Fig. 2 eine schaubildliche Ansicht der Antennensteckdose mit hochgeschwenktem Klemmarm,
Fig. 3 eine schaubildliche Darstellung entsprechend Fig. 2 mit in Betriebslage geschwenktem und festgeschraubtem Klemmarm und
Fig. 4 eine schaubildliche Detailansicht aus der erfindungsgemäßen Klemmvorrichtung für den Innenleiter des anzuschließenden Koaxialkabels.

Die Antennensteckdose weist zunächst in üblicher Weise einen metallenen Grundträger 1 auf, der auch als Chassis bezeichnet wird. An diesem Grundträger sind die üblichen Koaxialsteckelemente 2 (Stecker bzw. Buchse) für den Steckanschluß von Anschlußkabeln angeordnet. Auf der Unterseite befindet sich die übliche Leiterplatte 3, die die gewünschten elektrischen Bauelemente trägt. Ferner wird unten die Antennensteckdose durch die Verschlußteile 4 verschlossen, was hier nicht näher erläutert zu werden braucht.

Die hier dargestellte Antennensteckdose ist als Doppelsteckdose in üblicher Weise ausgebildet. Das im folgenden beschriebene Ausführungsbeispiel der Erfindung bezieht sich daher stets auf die Ausbildung für den Anschluß von zwei Koaxialkabeln.

Im folgenden wird zunächst die erfindungsgemäße Klemmvorrichtung für die Innenleiter der seitlich in die Antennensteckdose einzuführenden Koaxialkabel beschrieben.

In Ausnehmungen 5 im metallenen Grundträger sind zwei Aufnahmestücke 6 aus Isolierstoff hindurchgeführt, die auf einer Traverse 7 aus Isolierstoff unterhalb des Grundträgers gehalten sind. In einer Ausnehmung 8 jedes Aufnahmestücks 6 ist an deren Boden ein Widerlager geformt, wie dies deutlicher in schematischer Darstellung bei 9 in Fig. 4 ersichtlich ist. Auf dieses Widerlager 9 ist jeweils quer zum einzuschiebenden Innenleiter 10 (Fig. 4) des anzuschließenden Koaxialkabels ein Drahtende aufgelegt, dessen weiterer Verlauf nach unten zum jeweiligen Anschluß an die elektrischen Bauteile der Leiterplatte geführt ist. Es ragt somit das Drahtende 10 quer zur Einschubrichtung des Kabelinnenleiters in die Ausnehmung 8 hinein. Jedes Aufnahmestück 6 ist blockförmig aus Isolierstoff mit seitlichen Führungswandungen geformt, wie Fig. 1 zeigt, und deren Funktion im folgenden noch beschrieben wird. Das ins Doseninnere führende Anschlußende des den Anschlußkontakt bildenden Drahtendes 10 verläuft, wie Fig. 1 zeigt, in einem Schlitz einer Führungswandung des Aufnahmestücks 6, im Ausführungsbeispiel in der jeweils links gelegenen Führungswandung.

Die Klemmvorrichtung für den Innenleiter besteht ferner aus einem Andrückelement, das aus einem durch eine Schraube 12 in Richtung auf das Widerlager 9 festziehbaren und an und in dem Aufnahmestück 6 verschieblich geführten Führungsstück 13 besteht, das ein Druckstück 14 trägt. Das Druckstück 14 besteht aus Isolierstoff. Das übrige Führungsstück 13 besteht entweder aus Kunststoff oder, falls dies die Festigkeit erfordert, aus einem festeren Material als das Druckstück, insbesondere aus Metall. Jedes Druckstück 14 ist, wie bei einer Zusammenschau der Teile in Fig. 1 ersichtlich ist, in der zugehörigen Ausnehmung 8 des das Widerlager 9 umgebenden Aufnahmestücks 6 verschieblich geführt. Fig. 4 zeigt das Führungsstück 13 mit seinem Druckstück 14 und der Schraube 12 in vergrößertem Maßstab, hinsichtlich des Widerlagers bzw. Aufnahmestücks nur mit den zur Erläuterung dienlichen Teilen.

Die Ausnehmungen 8 sind in Richtung auf das einzuschiebende Koaxialkabel dem einzuschiebenden Innenleiter geöffnet. Wie Fig. 4 im einzelnen zeigt, ist die Oberfläche des Widerlagers 9 quer zum Drahtende 10 geneigt, nämlich dachförmig, profiliert. Komplementär dazu ist die zugehörige Andrückfläche des Druckstücks 14 profiliert. Wird somit mit Hilfe der Schraube 12 und über das Führungsstück 13 das Druckstück 14 gegen das Widerlager 9 bei eingeschobenem Innenleiter 10a festgezogen, so verformt sich der Innenleiter 10a entsprechend dem mit aufliegendem Drahtende 10 verlaufenden oberen Profil und wird somit sicher kontaktiert und sicher mechanisch festgelegt.

Die Klemmvorrichtung für den Außenleiter ist bei der Antennensteckdose nach der Erfindung in folgender Weise gestaltet: Ein Klemmarm 15 ist oberhalb des Grundträgers 1 um eine in Einschubrichtung hinter der Innenleiter-Klemmvorrichtung liegende, quer zur Anschlußkabellängsachse verlaufende Achse schwenkbar und in seitlichen Führungen nach oben anschlagbegrenzt senkrecht zur Anschlußkabellängsachse verschiebbar gelagert und in der Betriebslage gegen den Außenleiter des Koaxialkabels, in Fig. 4 mit 16 bezeichnet, verschraubbar. Die seitlichen Führungen bestehen aus senkrechten geschlitzten Führungsschienen 17, wie am besten aus Fig. 2 und 3 ersichtlich ist. In die Schlitze 16 der Führungsschienen 17 greift jeweils ein seitlicher Schwenkzapfen 19 des Klemmarms 15 ein. Die Schlitze 18 sind oben zur Anschlagbegrenzung verengt, z.B. durch Abwinkeln eines Steges wie bei 20 in Fig. 3 dargestellt. Es ist somit ersichtlich, daß der Klemmarm 15 in den Führungsschlitzen 18 senkrecht zur Ebene des Grundträgers verschieblich und außerdem über die Schwenkzapfen 19 verschwenkbar ist.

Wie insbesondere aus Fig. 2 ersichtlich ist, ist die Klemmfläche des Klemmarms 15 quer zur Anschlußkabellängsrichtung gerippt durch in ihren Längsrichtung gerundete Rippen 21. Die Rippenhüllen sind dabei in Einschubrichtung zunehmend ausgebildet. Ferner sind die sich auf den metallenen Außenleiter des Koaxialkabels bewegenden Rippen mit größerer Auflagefläche versehen als die nachfolgenden Rippen, die sich auf den Isoliermantel des Kabels legen, wie deutlich aus Fig. 2 ersichtlich ist. Auf dem metallenen Grundträger 1 ist ferner der Klemmfläche mit den Rippen 21 des Klemmarms 15 zugeordnet eine Klemmauflage 22 vorgesehen, die ebenfalls quer zur Anschlußkabellängsrichtung gerippt ist, wie die insbesondere aus Fig. 2 ersichtlichen Rippen 23 zeigen, die hinsichtlich der zunehmenden Rippenhöhe und der Breite der Auflageflächen entsprechend den Rippen 21 am Klemmarm 15 gestaltet sind.

Auf der in Einschubrichtung rückwärtigen Seite des Klemmarms 15 ist zwischen den seitlichen Führungsschienen 17gelegen eine Metallzunge 24 am Grundträger angeordnet, die mit einem an der Klemmarmkante vorgesehenen Vorsprung 25 derart zusammenwirkt, daß der Klemmarm in der gegen den Führungsanschlag 20 hochgezogenen Stellung gemäß Fig. 2 schwenkbar und in der hochgeschwenkten Stellung selbsttätig arretierbar ist. Fig. 2 zeigt diese Stellung.

Der Klemmarm 15 weist in seinem die Innenleiterklemmvorrichtung umgebenden Bereich nach unten weisende Seitenwangen 26 auf. An den Längsseiten des Klemmarms 15 sind in diesem Bereich, also wenigstens im Bereich der Seitenwangen 26, auf dem Grundträger 1 Schirmwände 27 angeordnet, die zusätzlich jeweils mit Kontaktfedern 28, hier nach Art von Korbfedern, belegt sind, die sich somit gegen die Seitenwangen 26 des Klemmarms 15 in seiner in Fig. 3 dargestellten Betriebslage fest und federnd anlegen.

Mit Hilfe der unverlierbar im Klemmarm 15 gehaltenen Mutter 29 ist der Klemmarm auf dem Schraubzapfen 30 in der Klemm- und Betriebslage fest verschraubbar.

Fig. 2 zeigt deutlich auch die Klemmvorrichtungen für den Innenleiter in der Betrieblage, bei der also jeweils das Druckstück 14 den Innenleiter 10a auf das Drahtende 10 und das Widerlager 9 preßt.

## Patentansprüche

1. Antennensteckdose für hohe Frequenzbereiche mit einem metallenen Grundträger (1), der die Koaxialsteckelemente (2) für den Steckanschluß von Anschlußkabeln trägt, und mit auf dem Grundträger (1) angeordneten Klemmvorrichtungen (6, 13) für den Innenleiter (10) einerseits und für den Außenleiter (2) andererseits jedes in die Dose einzuführenden Koaxialkabels, bei der die Klemmvorrichtung für den Außenleiter (16) aus einen in Einschubrichtung vor der Innenleiter-Klemmvorrichtung (6, 13) angeordneten schwenkbar am Grundträger (1) gelagerten metallenen Klemmarm (15), der sich mit einer Klemmfläche gegen den Außenleiter (16) legt, und einer auf dem Grundträger (1) angeordneten, der Klemmfläche gegenüberliegenden metallenen Klemmauflage besteht, wobei Klemmfläche und Klemmauflage den Außenleiter in der Betriebslage erfassen und festklemmen, dadurch gekennzeichnet, daß der Klemmarm (15) um eine in Einschubrichtung hinter der Innenleiter-Klemmvorrichtung (6,13) liegende, quer zur Anschlußkabellängsachse verlaufende Achse (19) schwenkbar und in seitlichen Führungen (17) nach oben anschlagbegrenzt senkrecht zur Anschlußkabellängsachse verschiebbar am Grundträger (1) gelagert und in der Betriebslage gegen den Außenleiter verschraubbar ist.

2. Antennensteckdose nach Anspruch 1, dadurch gekennzeichnet, daß die seitlichen Führungen aus senkrechten geschlitzen (18) Führungsschienen (17) bestehen, in deren Schlitze (16) seitliche Schwenkzapfen (19) des Klemmarms (15) eingreifen und deren Schlitze oben zur Anschlagbegrenzung verengt sind (20).

3. Antennensteckdose nach Anspruch 1 oder 2, dadurch gekennzeichnet, daß die Klemmfläche (21) des Klemmarms (15) und die Klemmauflage (22,23) quer zur Anschlußkabellängsrichtung gerippt sind.

4. Antennensteckdose nach Anspruch 3, dadurch gekennzeichnet, daß die Rippenhöhen (21,23) in Einschubrichtung zunehmend ausgebildet sind.

5. Antennensteckdose nach einem der Ansprüche 1 bis 4, dadurch gekennzeichnet, daß der Klemmarm (15) wenigstens in seinem die Innenleiterklemmvorrichtung (6,13) umgebenden Bereich nach unten weisende Seitenwangen (26) aufweist.

6. Antennensteckdose nach einem der Ansprüche 1 bis 5, dadurch gekennzeichnet, daß an den Längsseiten des Klemmarms (15) auf dem Grundträger (1) metallene Schirmwände (27) angeordnet sind.

7. Antennensteckdose nach Anspruch 6, dadurch gekennzeichnet, daß die dem Klemmarm zugewandten Flächen der Schirmwände (27) mit Kontaktfedern (25), insbesondere Korbfedern, belegt sind.

8. Antennensteckdose nach einem der Ansprüche 1 bis 7, dadurch gekennzeichnet, daß auf der in Einschubrichtung rückwärtigen Seite des Klemmarms (15) zwischen den seitlichen Führungen (17) gelegen eine Metallzunge (24) am Grundträger (1) angeordnet ist, die mit einem an der Klemmarmkante vorgesehenen Vorsprung (25) derart zusammenwirkt, daß der Klemmarm (15) in der gegen den Führungsanschlag (20) hochgezogenen Stellung schwenkbar und in der hochgeschwenkten Stellung selbsttätig arretierbar ist.

9. Antennensteckdose nach einem der Ansprüche 1 bis 8 für den gleichzeitigen Anschluß zweier paralleler Koaxialkabel, dadurch gekennzeichnet, daß für beide Außenleiter ein einziger Klemmarm (15) mit seiner Schwenk- und Verschiebeführung und den seitlichen Schirmwänden (27) und eine einzige Klemmauflage (22) mit jedem Außenleiter zugeordneten Rippungen (21,23) vorgesehen sind.

10. Antennensteckdose nach einem der Ansprüche 1 bis 9, wobei jede Klemmvorrichtung (6, 13) für den Innenleiter aus einem auf dem Grundträger (1) gehaltenen Widerlager (9) aus Isolierstoff (8) mit einem zum Doseninnern führenden Anschlußkontakt und einem Andrückelement (12, 13) mit einem sich in der Betriebslage gegen den eingeschobenen Innenleiter legenden und diesen gegen den Anschlußkontakt pressenden Druckstuck (14) aus Isolierstoff besteht, dadurch gekennzeichnet, daß der Anschlußkontakt aus einem auf das Widerlager (9) aufgelegten Drahtende (10) besteht und das Andrückelement aus einem durch eine Schraube (12) in Richtung auf das Widerlager (9) festziehbaren und in dem Widerlager verschieblich geführten Führungsstück (13) besteht, das das Druckstück (14) trägt, und das Druckstück (14) in einer Ausnehmung (8) eines das Widerlager (9) umgebenden Aufnahmestücks (6) aus Isolierstoff verschieblich geführt ist, welche Ausnehmung (6) zum Einschieben des Innenleiters einseitig geöffnet ist und am Boden zum Widerlager geformt ist.

11. Antennensteckdose nach Anspruch 10, dadurch gekennzeichnet, daß das den Anschlußkontakt bildende Drahtende (10) quer zur Innenleiterlängsachse (10a) auf dem Widerlager (9) aufliegt.

12. Antennensteckdose nach Anspruch 11, dadurch gekennzeichnet, daß die Oberfläche des Widerlagers (9) quer zum Drahtende (10) geneigt profiliert und die zugehörige Andrückfläche des Druckstücks (14) dazu komplementär profiliert ist.

13. Antennensteckdose nach Anspruch 12, dadurch gekennzeichnet, daß das Aufnahmestück (6) des Widerlagers (9) blockförmig mit seitlichen Führungswandungen geformt ist und das Andrückelement (13) mit wenigstens einer Seitenwange an einer Führungswandung des Aufnahmestücks (6) gleitbar anliegt.

14. Antennensteckdose nach einem der Ansprüche 10 bis 13, dadurch gekennzeichnet, daß das ins Doseninnere führende Anschlußende des den Anschlußkontakt bildenden Drahtendes (10) in einem Schlitz (11) einer Führungswandung des Aufnahmestücks (6) verläuft.

15. Antennensteckdose nach einem der Ansprüche 10 bis 14, dadurch gekennzeichnet, daß das Führungsstück (13) des Andrückelements aus einem gegenüber dem Druckstück (14) festeren Material, insbesondere Metall, besteht und das Druckstück (9) aus Isolierstoff auf dessen Unterseite befestigt ist.

16. Antennensteckdose nach einem der Ansprüche 10 bis 15, dadurch gekennzeichnet, daß jedes Aufnahmestück (6) und Widerlager (9) auf einer Traverse (7) aus Isolierstoff im Grundträger (1) gehalten sind.

## Claims

1. Antenna outlet device for high frequency bands having a metal base-frame carrying the coaxial plug elements accepting the plugs of coaxial connect cables and having, in the same metal base, clamping facilities for the connection of the central conductor for one part and the outer conductor for the other part of each of the coaxial cables to be inserted into the outlet device, and where the clamping facility for the outer conductor consists of a clamping arm mounted on a hinge to the metal base, located before the clamping facility for the inner conductor looking at the coaxial cable to be inserted which with its clamping side presses onto the coaxial cable's outher conductor and a metal contact surface located on the metal base opposite the clamp arm, which elements, clamping arm and contact surface, closing upon the outer conductor hold it in place in its working position, characterized by the fact that the clamping arm (15) is fixed to the metal base (1) pivoting about an axis (19) located behind the clamp facility for the central conductor (6, 13), looking in the direction of inserting the cable, and at right angles to the longitudinal axis of the cable as well as in lateral guides (17) vertically movable with respect to the longitudinal axis of the coaxial cable with an upper limit-point, which can be screwed down pressing onto the outer conductor in its working position.

2. Antenna outlet device as per claim 1, characterized by the fact that the lateral guides consist of vertically slotted (16) guide rails (17) whose slots (16) give support to lateral tags (19) on the clamp arm (15) and whose slots narrow toward the upper limit-point (20).

3. Antenna outlet device according to claim 1 or 2 characterized by the fact that the clamping side (21) of the clamping arm (15) and the contact surface (21,23) are provided with crosswise ribs with respect to the longitudinal direction of the coaxial cable.

4. Antenna outlet device according to claim 3 characterized by the fact that the height of the ribs (21, 32) increases in the direction of inserting the cable.

5. Antenna outlet device according to one of the claims 1 to 4 characterized by the fact that the clamping arm (15) at least in the region surrounding the clamping facility for the central conductor is provided with downward pointing jaws.

6. Antenna outlet device according to claims 1 to 5 characterized by the fact that the base-frame (15) has metal screening partitions (27) following the sides of the clamp arm (15).

7. Antenna outlet device according to claim 6 characterized by the fact that the surfaces of the screening partitions (27) showing towards the clamp arm are lined with contact springs, especially cage-type springs.

8. Antenna outlet device according to one of the claims 1 to 7 characterized by the fact that looking in the direction of inserting the cable the base-frame (1) has a metal tongue (24) located back of the clamping arm (15) between the lateral guides (17) cooperating with a projection (25) on the edge of the clamp arm (15) in that way that the clamp arm (15) when pulled up against the limit-point (20) of the guides allows for perpendicular movement, and in the moved-up position snaps into place by itself.

9. Antenna outlet device according to one of the claims 1 to 8 for the joint connection of two parallel coaxial cables, characterized by the fact that the outer conductors of both cables are held in place by just one clamp arm (15) on its pivoting and shift guides and with its lateral screening partitions (27) and a single contact surface (22) with grooved sections assigned to each outer conductor (21, 23).

10. Antenna outlet device according to one of the claims 1 to 9 where each clamping facility for the central conductor consists of a base-frame-mounted counter-bearing made of insulating material with a terminal contact leading inside the antenna outlet device and a pressure element having a hold-down tag made of insulating material which grips the central conductor once inserted and in working position pressing it against the terminal contact characterized by the fact that the terminal contact (9) consists of a wire end (10) applied to the counter-bearing and that the pressure element consists of a guide element (13) which can be tightened down against the counter-bearing (9) by means of a screw (12) and held in the counter-bearing in a movable condition which pressure element carrying the hold-down tag (14), and that the hold-down tag (14) is held in a movable condition within a recess (8) in a receptacle (6) made of insulating material surrounding the counter-bearing (9) which recess opening on one side in order to accept the central conductor, its bottom end being shaped to form the counter-bearing.

11. Antenna outlet device according to claim 10 characterized by the fact that the wire end (10) forming the terminal contact is applied to the counter-bearing (9) at right angles to the longitudinal axis (10a) of the central conductor.

12. Antenna outlet device according to claim 11 characterized by the fact that the surface of the counter-bearing (9) has a sloping section running at right angles to the wire end (10) and that the opposite pressure surface of the hold-down tag (14) is sectioned correspondingly.

13. Antenna outlet device according to claim 12 characterized by the fact that the receptacle (6) of the counter-bearing (9) is formed to have lateral guide walls and that the pressure element (13) touches with at least one of its side jaws at least one of the guide walls of the receptacle (6) in a movable condition.

14. Antenna outlet device according to one of the claims 10 to 13 characterized by the fact that the end of the wire (10) forming the terminal contact which leads inside the device is run along a slot (11) in one of the guide walls of the receptacle (6).

15. Antenna outlet device according to one of the claims 10 to 14 characterized by the fact that the guide element (13) of the pressure element is made of a more rugged material than the hold-down tag (14), especially metal the counter-bearing (9) being fixed to its bottom end.

16. Antenna outlet device according to one of the claims 10 to 15 characterized by the fact that each receptacle (6) and each counter-bearing (9) are held on a cross-bar (7) in the base-frame (1).

## Revendications

1. Prise d'antenne pour hautes fréquences ayant un chassis métallique portant les prises coaxiales pour la connexion de câbles de raccordement et portant sur le chassis de base des dispositifs de serrage pour les conducteurs intérieur et extérieur de chacun des câbles coaxiaux à insérer dans la prise, ledit dispositif de serrage pour le conducteur extérieur consistant à un levier de serrage métallique monté de façon orientable sur le chassis de base devant le dispositif de serrage pour le conducteur intérieur regardant en sens de l'insertion du câble, se mettant sur le conducteur extérieur avec sa face de serrage, et à une surface de contact disposée sur le chassis de base, ladite face de serrage et ladite surface de contact serrant le conducteur extérieur le fixant en sa position fonctionnelle, caractérisée du fait que le levier de serrage (15) soit orientable autour d'une axe (19) localisée, en sens de l'insertion du câble, derrière le dispositif de serrage pour le conducteur intérieur (6, 13) et au droit à l'axe du câble de raccordement, et monté sur le chassis de base (1) de manière glissante en sens perpendiculaire à l'axe de longueur du câble de raccordement dans des guides latéraux (17), ledit lever de serrage ayant un point d'arrêt supérieur, étant disposé de manière glissante dans sa position foncionnelle par raport au conducteur extérieur.

2. Prise d'antenne selon la revendication 1 caractérisée du fait que les guides latéraux consistent à des rails de guidage verticaux (17) munis de rainures (16) dans lesquelles accrochent des tourillons latéraux (19) du levier de serrage (15) et dont les rainures se font plus étroites vers le haut en direction au point d'arrêt (20).

3. Prise d'antenne selon la revendication 1 ou 2 caractérisée du fait que la face de serrage (21) du levier de serrage (15) et la surface de contact (22, 23) soient munies de côtelages au droit de l'axe de longueur du câble de raccordement.

4. Prise d'antenne selon la revendication 3 caractérisée du fait que la hauteur de ces côtelages (21,23) s'augmente dans le sens d'insertion du câble.

5. Prise d'antenne selon l'un des revendications 1 à 4 caractérisée du fait que le levier de serrage (15) au moins dans la zone où il entoure le dispositif de serrage pour le conducteur intérieur soit muni de dents latérales montrant vers le bas.

6. Prise d'antenne selon l'un des revendications 1 à 5 caractérisée du fait que le cadre de base (1) soit muni de parois de blindage métalliques (27) le long des côtés du levier de serrage (15).

7. Prise d'antenne selon la revendication 6 caractérisée du fait que les faces des parois de blindage (27) tournant vers le livier de serrage (15) soient couvertes de ressorts de contact, plus spécialement des ressorts en cage.

8. Prise d'antenne selon l'un des revendications 1 à 7 caractérisée du fait que le cadre de base (1) despose d'une languette métallique (24) vers le bout arrière du levier de serrage (15) au milieu entre les guides latéraux (17) coopérant avec une projecture (25) disposée sur le bord de serrage de telle manière que le levier de serrage (15) soit orientable tiré vers le haut jusqu'à son point d'arrêt et qu'il puisse être arrêté dans cette position de sa propre fonction.

9. Prise d'antenne selon l'un des revendications 1 à 8 pour le branchement simultané de deux câbles coaxiaux en parallèle caractérisée du fait que pour les deux conducteurs extérieurs il n'existe qu'un seul levier de serrage (15) dans son guidage orientable et mouvant et avec les parois de blindage latérales (27) et une seule surface de contact (22) avec des côtelages (21,23) assignés à chacun des conducteurs extérieurs.

10. Prise d'antenne selon l'un des revendications 1 à 9 chacun des dispositifs de serrage pour les conducteurs intérieurs étant consitué par un contrepalier en matière isolante fixé sur le chassis de base ayant un élément connecteur conduisant à l'intérieur du dispositif et un élément de pression avec une pièce de tension en matière isolante se mettant contre le conducteur intérieur une fois inséré ce dernier en sa position de travail, le pressant contre l'élément connecteur, caractérisée du fait que l'élément connecteur consiste à un bout de fil (10) appliqué sur le contrepalier (9) et que l'élément de pression consiste à un élément de guidage (13) pouvant être serré par une vis (12) vers le contrepalier (9) étant monté de manière mouvante dans ce dernier et portant la pièce de tension (14), et que la pièce de tension soit monté de manière glissante dans un évidement (8) pratiqué dans un réceptacle (6) en matière isolante entourant le contrepalier (9), ledit évidement étant ouvert de l'un de ses bouts afin d'accepter l'insertion du conducteur intérieur, l'autre bout étant construit de manière à former le contrepalier.

11. Prise d'antenne selon la revendication 10 caractérisée du fait que le bout de fil (10) formant l'élément connecteur soit appliqué au contrepalier (9) au droit de l'axe de longueur (10a) du conducteur intérieur.

12. Prise d'antenne selon la revendication 11 caractérisée du fait que la surface du contrepalier (9) soit profilée s'inclinant au droit du bout de fil (10) et que la face correspondante de la pièce de tension (14) soit profilé faisant complément à sa contrepartie.

13. Prise d'antenne selon la revendication 12 caractérisée du fait que le réceptacle (6) du contrepalier (9) soit moulé en bloc avec des parois latérales de guidage et que l'élement de pression (13) reste de manière glissante au moins avec l'une de ses dents latérales vers une paroi de guidage du réceptacle (6).

14. Prise d'antenne selon l'une des revendications 10 à 13 caractérisée du fait que le segment du bout de fil (10) formant l'élément connecteur conduisant à l'intérieur du dispositif parcoure dans une rainure (11) pratiquée dans l'une des parois de guidage du réceptacle (6).

15. Prise d'antenne selon l'un des revendications 10 à 14 caractérisée du fait que l'élément de guidage (13) de l'élément de pression par rapport à la pièce de tension (14) soit fabriqué à partir d'un matériau plus résistant, plus spécialement métallique, la pièce (9) étant fixée à sa face inférieure.

16. Prise d'antenne selon l'un des revendications 10 à 15 caractérisée du fait que chacun des réceptacles (6) et des contrepaliers (9) soient montés sur une traverse (7) en matière isolante dans le chassis de base (1).
